# EUROPÄISCHE PATENTSCHRIFT

(11) **EP 3 415 292 B1**
(45) Veröffentlichungstag und Bekanntmachung des Hinweises auf die Patenterteilung: **05.08.2020**
(21) Anmeldenummer: 18176125.5
(22) Anmeldetag: 05.06.2018
(51) Int. Cl.: B26F 1/18, B26F 1/20, B26D 1/00, B26F 1/44

(54) **PERFORIERMESSERLEISTE UND VERFAHREN ZUR HERSTELLUNG DERSELBEN**
PERFORATING BLADE STRIP AND METHOD FOR ITS MANUFACTURING
RÉGLETTE DE FICHES PERFORÉES ET MÉTHODE POUR SA PERFORATION

(30) Priorität: 09.06.2017 DE 102017112717
(43) Veröffentlichungstag der Anmeldung: 19.12.2018
(73) Patentinhaber: manroland Goss web systems GmbH, 86153 Augsburg (DE)
(72) Erfinder: Echerer, Siegmund, 86672 Thierhaupten (DE)

(56) Entgegenhaltungen:
- EP-A2- 0 701 888
- WO-A1-98/25738
- DE-T2- 69 718 720
- FR-A1- 2 795 051

## Beschreibung

Die Erfindung betrifft eine Perforiermesserleiste zum Erzeugen von Perforationslinien quer zur Transportrichtung von bahn- oder bogenförmigen Substraten, mit einer Perforiermesserleistenlänge, welche durch zwei Außenkanten begrenzt ist, wobei mindestens eine Längskante als Perforationskante ausgebildet ist, wobei auf der mindestens einen Perforationskante nebeneinanderliegende Zähne ausgebildet sind, welche durch Aussparungen einer jeweiligen Aussparungsbreite voneinander getrennt sind, und wobei die Perforiermesserleiste im Wesentlichen symmetrisch zu einer in etwa der Mitte der Perforationskante und senkrecht zur Perforationskante verlaufenden Perforationsmesserleistenmitte ausgestaltet ist. Ferner betrifft die Erfindung ein Verfahren zur Herstellung einer Perforiermesserleiste.

Zum Ausbilden von Falzen von beispielsweise in Offset-, Tiefdruck- oder Inkjet Druckmaschinen bedruckte Bögen oder Bahnen werden die Bereiche, an welchen ein Falz ausgebildet wird, optional perforiert. Eine derartige Perforation ermöglicht bei sehr dicken Produkten ein Falzen als solches, desweiteren werden durch die Perforationen die Falzgenauigkeiten wesentlich erhöht. Zum Ausbilden von sogenannten Querfalzen, dies sind Falze, welche senkrecht zur Transportrichtung des Bogens oder des bahnförmigen Substrats verlaufen, erfolgt die Perforation ebenfalls quer zur Transportrichtung der zu falzenden Bögen oder Bahnen. Hierzu kommen in Falzwerken Querperforationseinrichtungen zum Einsatz, welche aus zwei rotierenden Walzen bestehen. Auf einer dieser Walzen ist in axialer Erstreckung der Rotationsachse eine Perforiermesserleiste angebracht, welche durch die Rotation gegen das zu falzende Substrat gedrückt wird, sodass eine Perforationslinie quer zur Transportrichtung ausgebildet wird.

Hierbei durchschneiden die Zähne der Perforiermesserleiste das zu perforierende Substrat, dort wo in der Perforiermesserleiste die Aussparungen angebracht sind, bleiben Stege des Substrates stehen. Die Perforierintensität hängt somit insbesondere von der Breite der Stege und somit von der Breite der Aussparungen ab.

Bei derartigen Querperforationseinrichtungen zum Einsatz kommende Perforiermesserleisten sind aus dem Stand der Technik bekannt.

So offenbart die DE 697 18 720 T2 ein Perforiermesser mit trapezförmigen bzw. schwalbenschwanzförmigen Aussparungen zwischen den Perforierzähnen.

Die DE 44 31 645 A1 offenbart ein Perforiermesser, welches aus einer einspannbaren Messerleiste konstanter Dicke besteht, wobei in den Randbereichen austauschbare Messerblätter variabler Dicke eingesetzt werden. Desweiteren gibt es von unterschiedlichen Herstellern eine Vielzahl von Perforiermessern mit unterschiedlicher Zahngeometrie abhängig von den zu perforierenden Materialien und/oder von der Dicke der zu perforierenden Stoffe.

WO98/25678 offenbart ein Perforiermesser zum Erzeugen von Trenn- oder Faltlinien mit Zahnbereichen, die unterschiedliche Zahnbreiten und Aussparungsbreiten aufweisen. In jedem Bereich sind die Zahn- und Aussparungsbreiten Konstant. Die Zahn- und Aussparungsbreite in den Randbereichen ist geringer als in den restlichen Bereichen.

Da jedoch bei Signaturen beispielsweise für Magazine oder Kataloge eine Vielzahl von Falzen angebracht wird, können, um die Falzgenauigkeit entsprechend zu erhöhen und eine Faltenbildung zu vermeiden, die Perforationen in den Kreuzungsbereichen der Falze angepasst werden. Somit kommen Perforiermesser mit Bereichen sehr enger Verzahnung als auch mit Bereichen sehr weiter Verzahnung zum Einsatz. Auffallend ist hierbei die Neigung zur Faltenbildung im Bereich der Übergänge zwischen einer sehr engen Perforierung und einer relativ weiten Perforierung, was die Produktgüte als solches ebenfalls beeinträchtigt.

Der Erfindung liegt daher die Aufgabe zugrunde, eine Lösung zu schaffen, die es ermöglicht, die Intensität der Perforierung ohne sprunghafte Übergänge zu variieren, um somit das Problem der Faltenbildung beim Falzvorgang zu minimieren.

Diese Aufgabe wird durch eine Vorrichtung gemäß den unabhängigen Ansprüchen 1-4 gelöst. Die erfindungsgemäße Vorrichtung umfasst eine Perforiermesserleiste mit einem Innenbereich mit Breite 2a zentrisch zur Perforiermesserleistenmitte sowie zwei an den Innenbereich angrenzende Außenbereiche, und wobei sich ein jeder Außenbereich bis zu einem Randbereich, welcher ein jeder eine Breite y von einer jeder der Außenkanten der Perforiermesserleiste aufweist, erstreckt, wobei in dem Innenbereich eine erste Aussparungsbreite B1 konstant ist und in den Randbereichen eine zweite Aussparungsbreite B2 konstant ist und wobei in den beiden Außenbereichen mit zunehmender Beabstandung X von dem Innenbereich die Aussparungsbreite B(x) anwachsend ist.

Eine derartige Ausführung der Perforiermesserleiste hat den Vorteil, dass damit eine Faltenbildung durch Vermeidung einer sprunghaften Veränderung der Perforationsintensität vermieden wird. Durch die Vermeidung einer sprunghaften Veränderung der Perforationsintensität werden zusätzlich Spannungskonzentrationen im Papier vermieden, welche auch für das Brechen der Papierstege verantwortlich zu zeichnen sind.

In einer Ausführungsform der Erfindung ist in den beiden Außenbereichen die Aussparungsbreite B(x) mit zunehmender Beabstandung X an linear anwachsend ausgeführt. Eine derartige Ausgestaltung weist den Vorteil auf, dass aufgrund der zunehmenden Beabstandung die Perforationsintensität nach außen hin gleichmäßig abnimmt, sodass ein besonders weicher Übergang der Perforationsintensität erzielt wird.

In einer besonders vorteilhaften Ausgestaltung der Erfindung ist in den beiden Außenbereichen die Aussparungsbreite B(x) einer jeden Aussparung gegenüber der Perforationsmesserleistenmitte zugewandten benachbarten ersten Aussparung um einen konstanten Breitenzuwachs Δb vergrößert. Ein derart gleichmäßig gestalteter Zuwachs der Aussparungsbreite B(x) vermeidet zum einen zuverlässig eine Faltenbildung aufgrund der nicht vorhandenen sprunghaften Übergänge der Perforationsintensität. Zum anderen ermöglicht dies eine sehr einfache Konzeption und Konstruktion insbesondere unterschiedlich breiter Perforiermesserleisten.

In ganz besonders vorteilhaften Ausgestaltungen der Erfindung ist in den beiden Außenbereichen die Aussparungsbreite B(x) mit zunehmender Beabstandung X degressiv oder progressiv anwachsend ausgeführt. Eine derartige Ausgestaltung weist den Vorteil auf, dass hier auf Besonderheiten von extrem dicken oder extrem dünnen zu falzenden Produkten eingegangen werden kann. So kann es beispielsweise bei sehr dicken Bündeln von zu perforierenden Bahnen oder Strängen von Vorteil sein, in den benachbarten Bereichen der Kreuzungslinien von Falzen zunächst noch eine hohe Perforationsintensität aufrecht zu erhalten und diese erst nach einiger Zeit und insofern degressiv abfallen zu lassen.

In einer ausgenommen vorteilhaften Ausgestaltung der Erfindung ist in den beiden Außenbereichen der Perforiermesserleiste die Aussparungsbreite B(x) mit zunehmender Beabstandung X stufenförmig anwachsend, wobei jeweils eine Mehrzahl von nebeneinander angeordneten Aussparungen die selbe Aussparungsbreite B(x=n) aufweisen. Eine derartige Ausgestaltung weist den Vorteil auf, dass damit, wenngleich stufenförmig sowohl ein linearer als auch ein degressiver als auch ein progressiver Anstieg der Aussparungsbreite realisiert werden kann, wobei dennoch eine gewisse Standardisierung der Aussparungsbreiten möglich ist. Dies kann insbesondere bei der Herstellung entsprechender Perforiermesserleisten von Vorteil sein.

Das Verfahren zur Herstellung der Perforiermesserleiste ist in Anspruch 14 definiert.

Bevorzugte Weiterbildungen der Erfindung ergeben sich aus den Unteransprüchen und der nachfolgenden Beschreibung. Verschiedene Ausführungsbeispiele der Erfindung werden, ohne hierauf beschränkt zu sein, anhand der Zeichnungen näher erläutert.

Dabei zeigt:
- Fig. 1:: eine grundsätzliche Einteilung der erfindungsgemäßen Perforiermesserleiste in die entsprechenden Bereiche
- Fig. 2:: eine schematische Darstellung der Perforierzähne und Aussparungen im Übergang zwischen dem Innenbereich und dem Außenbereich
- Fig. 3:: eine schematische Darstellung der Perforierzähne und Aussparungen im Übergangsbereich zwischen Außenbereich und Randbereich
- Fig. 4:: den Übergang von Innenbereich zu Außenbereich bei Perforierungen mit schräg angeordneten Aussparungen
- Fig. 5:: den Übergang der Aussparungen vom Innenbereich zum Außenbereich bei mit Krümmungen versehenen Aussparungen
- Fig. 6a:: eine beispielhafte Ausgestaltung der Aussparungsbreiten vom Innenbereich, Außenbereich und Randbereich
- Fig. 6b:: eine weitere beispielhafte Ausgestaltung der Aussparungsbreiten von Innenbereich, Außenbereich und Randbereich
- Fig. 7:: eine beispielhafte Ausgestaltung der Aussparungsbreite von Innenbereich, Außenbereich und Randbereich mit stufenhaftem Anstieg der Aussparungsbreite im Außenbereich
- Fig. 8:: eine beispielhafte Ausgestaltung der Aussparungsbreite bei Randbereich der Breite 0
- Fig. 9:: eine beispielhafte Ausgestaltung der Aussparungsbreite bei Innenreich mit Breite 0
- Fig. 10:: eine beispielhafte Ausgestaltung der Aussparungsbreite bei Breite 0 von Innenbereich und Randbereich

Fig. 1 zeigt einen grundsätzlichen Aufbau als auch die grundsätzliche Einteilung einer erfindungsgemäßen Perforiermesserleiste 1. Eine derartige Perforiermesserleiste 1 dient eingespannt in axialer Erstreckung X beispielsweise in einem Perforationszylinder zur Ausbildung von Querperforationen, d. h. Perforationslinien, welche quer zur Transportrichtung von bahn- oder bogenförmigen Substraten angeordnet sind. Die Perforiermesserleiste 1 weist eine Perforiermesserleistenlänge L auf, welche bei beispielsweise für Tiefdruck-, Offsetdruck- oder Digitaldruckmaschinen eingesetzten Falzapparaten üblicherweise in einem Bereich von ca. 400 mm bis ca. 700 mm liegt.

Die Perforiermesserleistenlänge L ist somit durch die zwei Außenkanten 10 begrenzt. Mindestens eine Längskante 2 der Perforiermesserleiste 1 ist als Perforationskante 3 ausgebildet, d. h. an der mindestens einen Perforationskante 3 sind die nebeneinanderliegenden Zähne 4 ausgebildet, welche durch Aussparungen 5 einer jeweiligen Aussparungsbreite B voneinander getrennt sind. In etwa der Mitte der Perforationskante 3 verläuft senkrecht zur Perforationskante 3 die Perforationsmesserleistenmitte 6, zu welcher die Perforiermesserleiste 1 im Wesentlichen symmetrisch ausgebildet ist. Die Perforiermesserleiste 1 weist einen Innenbereich 7 auf, welcher in jede Richtung links und rechts der Perforiermesserleistenmitte 6 eine Breite a hat, sodass der Innenbereich 7 insgesamt eine Breite parallel zur Längskante 2 von 2a zentrisch zur Perforiermesserleistenmitte 6 aufweist. Die Breite des Innenbereichs 7 von 2a liegt üblicherweise in einem Bereich von etwa 0 mm bis etwa 150 mm, vorzugsweise in einem Bereich zwischen in etwa 40 mm bis in etwa 80 mm. An den Innenbereich 7 grenzen zwei Außenbereiche 8 an, nämlich ein Außenbereich 8-2 zur linken Seite des Innenbereichs 7 und ein weiterer Außenbereich 8-1 zur rechten Seite des Innenbereichs 7. Ein jeder Außenbereich 8 erstreckt sich bis zu einem Randbereich 9, welcher ein jeder eine Breite y von einer jeder der Außenkanten 10 der Perforiermesserleiste 1 aufweist. Die in Fig. 1 dargestellte erfindungsgemäße Perforiermesserleiste 1 weist von links nach rechts betrachtet somit folgende Bereiche auf: einen zweiten Randbereich 9-2 mit der Breite in Längserstreckung der Perforiermesserleiste 1 von y, angrenzend einen zweiten Außenbereich 8-2, einen Innenbereich 7 mit der Breite von zwei a längs zur Perforierkante einen ersten Außenbereich 8-1 sowie daran angrenzend einen ersten Randbereich 9-1, welcher ebenfalls wieder eine Breite y in Erstreckung X der Perforierkante aufweist. Die beiden Außenbereiche 8 weisen somit jeweils eine axiale Erstreckung X auf, welche beispielsweise von der Grenzlinie zwischen Innenbereich 7 und dem jeweiligen Außenbereich 8 an zu laufen beginnt. An der erfindungsgemäßen Perforiermesserleiste 1 ist in dem Innenbereich 7 eine erste Aussparungsbreite B1 konstant, in den Randbereichen ist eine zweite Aussparungsbreite B2 ausgestaltet, welche ebenfalls konstant ist. Im Gegensatz zu den konstanten wenngleich möglicherweise unterschiedlichen Aussparungsbreiten B1 und B2 weisen die beiden Außenbereiche 8 eine Aussparungsbreite B(x) auf, welche mit zunehmender Beabstandung X von dem Innenbereich 7 anwachsend ist. Abschließend wird noch angeführt, dass zwar die in Fig. 1 dargestellte erfindungsgemäße Perforiermesserleiste 1 symmetrisch zur Perforiermesserleistenmitte 6 ausgeführt ist, dass aber eine derartige Symmetrie zur Perforiermesserleistenmitte 6 nicht zwingend erforderlich ist und die Erfindung auch für asymmetrisch ausgestaltete Perforiermesserleisten 1 anwendbar ist.

Fig. 2 zeigt die in Fig. 1 dargestellte Einzelheit A in entsprechender Vergrößerung um die Aussparungen 5 sowie die Zähne 4 der Perforationskante 3 besser sichtbar zu machen. Wie aus Fig. 1 zu entnehmen, stellt die Einzelheit A den Übergang der Verzahnung von dem Innenbereich 7 in den Außenbereich 8 dar. Die Figur 2 zeigt die abwechselnde Reihenfolge von Zähnen 4 und Aussparungen 5, wobei die Aussparungsbreite im Innenbereich B1 konstant ist. Im angrenzenden Außenbereich wächst die Aussparungsbreite B(x) mit zunehmender Beabstandung von dem Innenbereich 7 an. Bei dem in Fig. 2 dargestelltem Ausführungsbeispiel nimmt im Außenbereich die Aussparungsbreite B(x) mit zunehmender Beabstandung X linear zu. So weist die erste Aussparungsbreite B(x=1), die Breite B1 plus einen konstanten Breitenzuwachs Δb auf. Die darauffolgende Aussparung 5 weist eine Aussparungsbreite B(x=2) auf, welche somit der Breite B(x=1) plus einen weiteren Breitenzuwachs Δb aufweist. Aufgrund des Zuwachses einer jeden nachfolgenden Aussparung 5 um den Breitenzuwachs Δb wächst somit die Aussparungsbreite B(x) in dem in Fig. 2 dargestellten Beispiel linear an, dass somit in den Außenbereichen die Aussparungsbreite B(x) einer jeden Aussparung 5 gegenüber der Perforationsmesserleistenmitte 6 zugewandten benachbarten ersten Aussparung 5 um einen konstanten Breitenzuwachs Δb vergrößert ist. Liegt beispielsweise die Aussparungsbreite im Innenbereich B1 üblicherweise in einem Bereich zwischen 0,5 mm und 3 mm, so beträgt beispielsweise der Breitenzuwachs Δb einen Wert, der im Bereich zwischen 0,02 mm und 0,5 mm, vorzugsweise zwischen 0,05 mm und 0,2 mm liegt.

Fig. 3 zeigt die Einzelheit B aus Fig. 1, nämlich den Übergang der Perforationsverzahnung von dem Außenbereich 8 in den Randbereich 9. Innerhalb des Außenbereiches wächst die Aussparungsbreite B(x) bis zum Randbereich 9 entsprechend an, was in Fig. 3 durch das Einführen der variablen n, nämlich eine beliebige Anzahl von Aussparungen 5, dargestellt ist. Die so entsprechend angewachsene Aussparungsbreite B(x) wird im Randbereich 9 wieder auf eine konstante Aussparungsbreite im Randbereich B2 fest- bzw. zurückgesetzt. Um somit im Bedarfsfalle über die gesamte Perforiermesserleistenlänge L angewachsene Aussparungsbreite B nicht zu sehr zu vergrößern und somit die im Falle einer Perforation stehenbleibenden Papierstege nicht zu sehr zu vergrößern, wird die Aussparungsbreite im Randbereich B2 vorzugsweise auf einen konstanten Wert festgesetzt. Diese Aussparungsbreite im Randbereich B2 kann entweder die maximale Aussparungsbreite im Außenbereich B(x) darstellen, oder aber die Aussparungsbreite im Randbereich B2 wird auf einem davon unabhängigen Wert festgesetzt. Dies erfolgt erfahrungsgemäß in Abhängigkeit von der Dicke der zu perforierenden Bahnen bzw. Stränge oder Bogenstapel als auch in Abhängigkeit vom zu perforierenden Substrat.

Wenngleich nicht in Fig. 3 dargestellt, so sei an dieser Stelle angemerkt, dass die Aussparungsbreite im Randbereich B2 nicht zwingend konstant sein muss, sondern auch variabel sein kann. So kann beispielsweise die die Aussparungsbreite B zu den Außenkanten 10 hin abfallen oder mit einem anderen Gradienten als im Außenbereich 8 ansteigen. Dasselbe gilt für die Aussparungsbreite im Innenbereich 7, wenngleich mit den für den Innenbereich 7 gültigen Begrenzungen.

Fig. 4 zeigt beispielhaft, dass die erfindungsgemäße Lösung nicht nur auf rechteckige Aussparungen 5 anwendbar ist, welche insbesondere eine rechtwinklige Erstreckung zur Perforationskante 3 haben. So zeigt Fig. 4 eine beispielhafte Ausgestaltung von Zähnen 4 bzw. Aussparungen 5, bei welchem die Aussparungen 5 einen Winkel zur Perforationskante 3 aufweisen, welcher von 90° abweichend ist. Fig. 4 zeigt hierbei eine beispielhafte Ausgestaltung, die Gestaltung der Aussparung 5 lässt sich hierbei nahezu beliebig variieren.

Auch Fig. 5 zeigt eine rein beispielhafte Ausgestaltung von Aussparungen 5 mit ungeraden Gestaltungen der Aussparungskanten, nämlich beispielsweise bogen- oder hakenförmigen Aussparungen 5 bzw. Zahnformen 4. Auch hierzu sei angemerkt, dass die in Fig. 5 dargestellte Ausgestaltung rein beispielhaft ist und nahezu alle beliebigen Formen möglich sind. Wesentlich für die Erfindung ist jedoch, dass die Breiten der Aussparungen B1, B(x) und B2 nicht zwingend in Erstreckung a der Perforationskante 3 gemessen werden müssen, sondern eben auch die entsprechende schräg zur Perforationskante 3 angeordnete Abmessung darstellen kann.

Die Figuren 6a und 6b zeigen beispielhaft einige Ausgestaltungen bzw. Verläufe der Aussparungsbreiten im Innenbereich B1, im Außenbereich B(x) als auch im Randbereich B2. Beide Diagramme stellen lediglich die Erstreckung X über eine halbe Länge der Perforiermesserleiste L dar, der Verlauf der Aussparungsbreite B auf der anderen Seite der Perforiermesserleistenmitte 6 kann durch Spiegelung dieses Breitenverlaufs an der Ordinatenachse erreicht werden.

Gemäß dem Ausführungsbeispiel der Fig. 6a weist der Innenbereich 7 eine Aussparungsbreite B1 auf, welche beispielsweise in einem Bereich von 0,5 mm bis 3 mm liegt. Aufgrund des parallelen Verlaufs der Aussparungsbreite B1 im Innenbereich parallel zur Abszissenachse ist zu erkennen, dass im Innenbereich 7 die Aussparungsbreite B1 konstant ist. Für den Verlauf der Aussparungsbreite B(x) im daran angrenzenden Außenbereich 8 sind beispielhaft drei Ausführungsformen dargestellt. Die durchgezogene Linie stellt einen linearen Anstieg der Aussparungsbreite B(x) im Außenbereich 8 dar. Hierbei kann beispielsweise die Aussparungsbreite B einer benachbarten Aussparung 5 um einen konstanten Betrag zunehmen. Neben dem linearen Anstieg der Aussparungsbreite im Außenbereich B(x) ist auch ein progressiver Anstieg der Aussparungsbreite B(x) möglich, welcher durch die strichlierte Linie dargestellt ist. So kann beispielsweise die Perforationsintensität im Bereich des Außenbereiches 8, welcher an den Innenbereich 7 angrenzt, noch entsprechend intensiv gestaltet werden, wohingegen die Perforationsintensität aufgrund der anwachsenden Aussparungslücke in dem Bereich, welcher an den Randbereich 9 grenzt, entsprechend stark abfällt. Ein derartiger Verlauf kann beispielsweise dadurch erreicht werden, dass eine benachbarte Aussparung 5 nicht um einen bestimmten Betrag, sondern um das Vielfache des vorherigen Betrages zunimmt. Die strichpunktierte Linie des Verlaufs der Aussparungsbreite im Außenbereich B(x) stellt einen degressiven Verlauf bzw. eine degressive Zunahme der Aussparungsbreite B(x) im Außenbereich dar, sodass die Aussparungsbreite in dem Bereich des Außenbereiches B(x), welcher an den Innenbereich 7 grenzt, zunächst relativ stark zunimmt, um sich dann in seinem Anstieg entsprechend zu verlangsamen. Bei dem in Fig. 6a dargestellten Ausführungsbeispiel wächst die Aussparungsbreite im Außenbereich B(x) ausgehend von der Aussparungsbreite im Innenbereich B1 zunehmend an und verharrt im Randbereich 9 auf der maximalen Aussparungsbreite des Außenbereiches B(x), welche mit der Aussparungsbreite im Randbereich B2 dargestellt ist.

Fig. 6b zeigt ein weiteres Ausführungsbeispiel für den Verlauf und die Gestaltung der entsprechenden Aussparungsbreiten B. So geht aus Fig. 6b eindeutig hervor, dass die Aussparungsbreite B(x) im Außenbereich nicht zwingend die Fortsetzung der Aussparungsbreite im Innenbereich B1 sein muss, sondern dass hierbei ein gewisser Versatz möglich ist. Weist beispielsweise die Aussparungsbreite im Innenbereich B1 einen Wert von 1 mm auf, so kann die erste Aussparung 5 im Außenbereich 8 in Erstreckung X beispielsweise einen Wert von 1,2 mm aufweisen, welcher in dem Außenbereich 8 zum Randbereich 9 hin entsprechend entweder linear, progressiv oder degressiv auf einen Maximalwert B(x) anwächst. So kann beispielsweise die Aussparungsbreite im Außenbereich B(x) von einem Wert von 1,2 mm beispielsweise auf einen Wert von 3 mm anwachsen. Die Aussparungsbreite im Randbereich B2 kann somit auch von der maximalen Aussparungsbreite B(x) im Außenbereich in gewissen Grenzen entkoppelt werden, sodass der Wert B2 im Randbereich beispielsweise einen Wert von 2,5 mm betragen kann.

Bei derartigen Ausgestaltungen ist jedoch darauf zu achten, dass die Sprünge zwischen den entsprechenden Aussparungsbreiten B nicht zu groß ausfallen, um eben die entsprechende Faltenbildung in diesen Bereichen zu vermeiden. Erfahrungsgemäß können jedoch derartige Sprünge im Bereich zwischen ca. 0,1 mm und ca. 1,5 mm liegen, ohne dass entsprechende Beeinträchtigungen zu vermerken wären.

Fig. 7 zeigt einen Verlauf der Aussparungsbreiten in dem Innenbereich B1, im Außenbereich B(x) als auch im Randbereich B2, wobei in den beiden Außenbereichen die Aussparungsbreite B(x) mit zunehmender Beabstandung X stufenförmig anwachsend ist, wobei jeweils eine Mehrzahl von nebeneinander angeordneten Aussparungen 5 die selbe Aussparungsbreite B(x=n) aufweist. Dies bedeutet beispielsweise, dass in einer Erstreckung X längs zur Perforationskante 3 von ca. 50 mm die Aussparungsbreite B konstant ist, während diese in den nächsten beispielsweise daran grenzenden 50 mm um einen entsprechenden Betrag erhöht wird. Auch so ist ein Anwachsen der Aussparungsbreite B(x) im Außenbereich in Erstreckung a des Abstandes X möglich. In dem in Fig. 7 dargestellten Beispiel liegt die Aussparungsbreite im Randbereich B2 über der maximalen Aussparungsbreite B(x) im Außenbereich, dies ist jedoch nur beispielhaft, sodass die Aussparungsbreite im Randbereich B2 auch unterhalb dem maximalen Wert der Aussparungsbreite B(x) liegen kann. Es ist jedoch auch möglich, die Abstufung der Aussparungsbreite B nicht von einer geometrischen Länge, wie beispielsweise den 50 mm konstant zu halten, sondern eine gewisse Anzahl von nebeneinander angeordneten Aussparungen 5 mit derselben Aussparungsbreite B zu versehen, sodass vorzugsweise zwei bis fünf oder beispielsweise zwei bis zwanzig nebeneinander angeordnete Aussparungen 5 dieselbe Aussparungsbreite B aufweisen, wohingegen die nächsten beispielsweise zwei bis fünf oder zwei bis zehn nebeneinander angeordneten Aussparungen 5 eine entsprechend größere Aussparungsbreite B(x) aufweisen.

Die Fig. 8, 9 und 10 weisen weitere beispielhafte Verläufe der Aussparungsbreiten B in den entsprechenden Bereichen auf. Die Breite des Innenbereichs 7 von 2a liegt üblicherweise in einem Bereich von in etwa 0 mm bis in etwa 150 mm, vorzugsweise in einem Bereich zwischen in etwa 40 bis in etwa 80 mm. Der Randbereich 9 von handelsüblichen Perforationsleisten mit einer Länge L von in etwa 400 bis in etwa 700 mm weist beispielsweise einen Bereich von 0 bis 150 mm, vorzugsweise einen Bereich von in etwa 40 mm bis in etwa 100 mm auf. Fig. 8 zeigt beispielsweise einen Sonderfall des Verlaufs der Aussparungsbreite B, nämlich für den Fall, dass die Breite des Randbereichs y einen Wert von 0 aufweist. Aus Folge daraus erstreckt sich der Außenbereich 8 bis zur Außenkante 10 der Perforiermesserleiste 1, sodass dadurch ein Anstieg der Aussparungsbreite B bis zur Außenkante 10 realisierbar ist. Fig. 9 hingegen stellt einen weiteren Sonderfall beispielhaft dar, nämlich in der Form, dass die Breite a oder die Gesamtbreite 2a des Innenbereichs 7 einen Wert von 0 aufweist, sodass im mittleren Bereich der Perforiermesserleiste 1 keine konstante Aussparungsbreite B1 vorhanden ist. Fig. 10 stellt einen weiteren Sonderfall dar, nämlich diesen, bei welchem sowohl der Innenbereich 7 als auch der Randbereich 9 jeweils eine Breite von 0 aufweist, sodass der Bereich von der Perforiermesserleistenmitte 6 bis zur Außenkante 10 durch eine anwachsende Aussparungsbreite B(x) gekennzeichnet ist.

In den vorher dargestellten Ausführungsbeispielen ist die Aussparungsbreite im Innenbereich B1 als auch die Aussparungsbreite im Randbereich B2 jeweils konstant, allerdings ist eine derartige Konstanz für die Erfindung nicht zwingend. So kann die Aussparungsbreite im Innenbereich B1 innerhalb des Innenbereichs 7 variieren, sodass diese im beispielsweise Innenbereich 7 um einen anderen Wert zu- oder abnimmt, dasselbe ist für den Randbereich 9 grundsätzlich ebenfalls übertragbar.

Die vorliegende Erfindung bezieht sich im Wesentlichen auf die Aussparungsbreite B, sodass es zur Variation der Perforationsintensität auch möglich ist, dass die Zähne 4 entweder eine konstante Zahnbreite oder eine variable Zahnbreite aufweisen. Der grundsätzliche Verlauf der Aussparungsbreite B ist bekanntlich von der Breite der Zähne 4 unabhängig, wenngleich sich durch schmälere Zähne 4 in Summe die Perforationsintensität selbstverständlich weiter reduziert.

Die Erfindung betrifft ferner ein Verfahren zur Herstellung der erfindungsgemäßen Perforiermesserleiste, wobei als Fertigungsverfahren vorzugsweise ein Schleifverfahren und/oder ein Funkenerodieren insbesondere der Zahnformen und Aussparungen zum Einsatz kommen.

### Bezugszeichenliste

- 1: Perforiermesserleiste
- 2: Längskante
- 3: Perforationskante
- 4: Zahn
- 5: Aussparung
- 6: Perforiermesserleistenmitte
- 7: Innenbereich
- 8: Außenbereich
- 8-1: erster Außenbereich
- 8-2: zweiter Außenbereich
- 9: Randbereich
- 10: Außenkante

- B: Aussparungsbreite
- B1: Aussparungsbreite im Innenbereich
- B(x): Aussparungsbreite im Außenbereich
- B2: Aussparungsbreite im Randbereich
- Δb: Breitenzuwachs
- a: Breite Innenbereich
- x: Beabstandung
- y: Breite Randbereich
- L: Perforiermesserlänge

## Patentansprüche

1. Perforiermesserleiste zum Erzeugen von Perforationslinien quer zur Transportrichtung von bahn- oder bogenförmigen Substraten, mit einer Perforiermesserleistenlänge L, welche durch zwei Außenkanten (10) begrenzt ist, wobei mindestens eine Längskante (2) als Perforationskante (3) ausgebildet ist, wobei auf der mindestens einen Perforationskante (3) nebeneinanderliegende Zähne (4) ausgebildet sind, welche durch Aussparungen (5) einer jeweiligen Aussparungsbreite (B1, B(x), B2) voneinander getrennt sind, und wobei die Perforiermesserleiste (1) im Wesentlichen symmetrisch zu einer in etwa der Mitte der Perforationskante (3) und senkrecht zur Perforationskante (3) verlaufenden Perforiermesserleistenmitte (6) ausgestaltet ist, **dadurch gekennzeichnet, dass** die Perforiermesserleiste (1) einen Innenbereich (7) mit einer Breite von 2a zentrisch zur Perforiermesserleistenmitte (6) sowie zwei an den Innenbereich (7) angrenzende Außenbereiche (8) umfasst, und wobei sich ein jeder Außenbereich (8) bis zu einem Randbereich (9), welcher ein jeder eine Breite y von einer jeder der Außenkanten (10) der Perforiermesserleiste (1) aufweist, erstreckt, wobei in dem Innenbereich (7) eine erste Aussparungsbreite B1 konstant ist und in den Randbereichen (9) eine zweite Aussparungsbreite B2 konstant ist und wobei in den beiden Außenbereichen (8) mit zunehmender Beabstandung X von dem Innenbereich (6) die Aussparungsbreite B(x) anwachsend ist.

2. Perforiermesserleiste zum Erzeugen von Perforationslinien quer zur Transportrichtung von bahn- oder bogenförmigen Substraten, mit einer Perforiermesserleistenlänge L, welche durch zwei Außenkanten (10) begrenzt ist, wobei mindestens eine Längskante (2) als Perforationskante (3) ausgebildet ist, wobei auf der mindestens einen Perforationskante (3) nebeneinanderliegende Zähne (4) ausgebildet sind, welche durch Aussparungen (5) einer jeweiligen Aussparungsbreite (B1, B(x), B2) voneinander getrennt sind, und wobei die Perforiermesserleiste (1) im Wesentlichen symmetrisch zu einer in etwa der Mitte der Perforationskante (3) und senkrecht zur Perforationskante (3) verlaufenden Perforiermesserleistenmitte (6) ausgestaltet ist, **dadurch gekennzeichnet, dass** die Perforiermesserleiste (1) einen Innenbereich (7) mit einer Breite von 2a zentrisch zur Perforiermesserleistenmitte (6) sowie zwei an den Innenbereich (7) angrenzende Außenbereiche (8) umfasst, wobei in dem Innenbereich (7) eine erste Aussparungsbreite B1 konstant ist und wobei in den beiden Außenbereichen (8) mit zunehmender Beabstandung X von dem Innenbereich (6) die Aussparungsbreite B(x) anwachsend ist.

3. Perforiermesserleiste zum Erzeugen von Perforationslinien quer zur Transportrichtung von bahn- oder bogenförmigen Substraten, mit einer Perforiermesserleistenlänge L, welche durch zwei Außenkanten (10) begrenzt ist, wobei mindestens eine Längskante (2) als Perforationskante (3) ausgebildet ist, wobei auf der mindestens einen Perforationskante (3) nebeneinanderliegende Zähne (4) ausgebildet sind, welche durch Aussparungen (5) einer jeweiligen Aussparungsbreite (B1, B(x), B2) voneinander getrennt sind, und wobei die Perforiermesserleiste (1) im Wesentlichen symmetrisch zu einer in etwa der Mitte der Perforationskante (3) und senkrecht zur Perforationskante (3) verlaufenden Perforiermesserleistenmitte (6) ausgestaltet ist, **dadurch gekennzeichnet, dass** die Perforiermesserleiste (1) zwei an die Perforiermesserleistenmitte (6) angrenzende Außenbereiche (8) umfasst, und wobei sich ein jeder Außenbereich (8) bis zu einem Randbereich (9), welcher ein jeder eine Breite y von einer jeder der Außenkanten (10) der Perforiermesserleiste (1) aufweist, erstreckt, wobei in den Randbereichen (9) eine zweite Aussparungsbreite B2 konstant ist und wobei in den beiden Außenbereichen (8) mit zunehmender Beabstandung X von der Perforiermesserleistenmitte (6) die Aussparungsbreite B(x) anwachsend ist.

4. Perforiermesserleiste zum Erzeugen von Perforationslinien quer zur Transportrichtung von bahn- oder bogenförmigen Substraten, mit einer Perforiermesserleistenlänge L, welche durch zwei Außenkanten (10) begrenzt ist, wobei mindestens eine Längskante (2) als Perforationskante (3) ausgebildet ist, wobei auf der mindestens einen Perforationskante (3) nebeneinanderliegende Zähne (4) ausgebildet sind, welche durch Aussparungen (5) einer jeweiligen Aussparungsbreite (B1, B(x), B2) voneinander getrennt sind, und wobei die Perforiermesserleiste (1) im Wesentlichen symmetrisch zu einer in etwa der Mitte der Perforationskante (3) und senkrecht zur Perforationskante (3) verlaufenden Perforiermesserleistenmitte (6) ausgestaltet ist, **dadurch gekennzeichnet, dass** die Perforiermesserleiste (1) zwei an die Perforiermesserleistenmitte (6) angrenzende Außenbereiche (8) umfasst, und wobei in den beiden Außenbereichen (8) mit zunehmender Beabstandung X von der Perforiermesserleistenmitte (6) die Aussparungsbreite B(x) anwachsend ist.

5. Perforiermesserleiste nach einem der Ansprüche 1 bis 4, **dadurch gekennzeichnet, dass** in den beiden Außenbereichen (8) die Aussparungsbreite B(x) mit zunehmender Beabstandung X linear anwachsend ist.

6. Perforiermesserleiste nach Anspruch 5, **dadurch gekennzeichnet, dass** in den beiden Außenbereichen (8) die Aussparungsbreite B(x) einer jeden Aussparung (5) gegenüber der Perforationsmesserleistenmitte (6) zugewandten benachbarten ersten Aussparung (5) um einen konstanten Breitenzuwachs Δb vergrößert ist.

7. Perforiermesserleiste nach Anspruch 6, **dadurch gekennzeichnet, dass** der Breitenzuwachs Δb einen Wert beträgt, der im Bereich zwischen 0,02 mm und 0,5 mm, vorzugsweise zwischen 0,05 mm und 0,2 mm liegt.

8. Perforiermesserleiste nach einem der Ansprüche 1 bis 4, **dadurch gekennzeichnet, dass** in den beiden Außenbereichen (8) die Aussparungsbreite B(x) mit zunehmender Beabstandung X progressiv anwachsend ist.

9. Perforiermesserleiste nach einem der Ansprüche 1 bis 4, **dadurch gekennzeichnet, dass** in den beiden Außenbereichen (8) die Aussparungsbreite B(x) mit zunehmender Beabstandung X degressiv anwachsend ist.

10. Perforiermesserleiste nach einem der Ansprüche 1 bis 4, **dadurch gekennzeichnet, dass** in den beiden Außenbereichen (8) die Aussparungsbreite B(x) mit zunehmender Beabstandung X stufenförmig anwachsend ist, wobei jeweils eine Mehrzahl von nebeneinander angeordneten Aussparungen die selbe Aussparungsbreite B(x=n) aufweisen.

11. Perforiermesserleiste nach Anspruch 10, **dadurch gekennzeichnet, dass** eine Anzahl von 2 bis 20, vorzugsweise eine Anzahl von 2 bis 5 nebeneinander angeordnete Aussparungen 5 dieselbe Aussparungsbreite B aufweisen.

12. Perforiermesserleiste nach einem der Ansprüche 1 und 2, **dadurch gekennzeichnet, dass** der Innenbereich (7) eine Breite 2xa aufweist, die kleiner als 150 mm, vorzugsweise in einem Bereich zwischen 40 mm bis 80 mm liegt.

13. Perforiermesserleiste nach einem der Ansprüche 1 und 3, **dadurch gekennzeichnet, dass** der Randbereich (9) eine Breite y aufweist, die kleiner als 150 mm, vorzugsweise in einem Bereich zwischen 40 mm und 100 mm liegt.

14. Perforiermesserleiste nach einem der Ansprüche 1 bis 13, **dadurch gekennzeichnet, dass** die Zähne (4) eine konstante oder variable Zahnbreite aufweisen.

15. Verfahren zur Herstellung einer Perforiermesserleiste (1) gemäß den Ansprüchen 1 bis 14, wobei die Zähne (4) und Aussparungen (5) durch Schleifen und/oder Funkenerodieren hergestellt werden.

## Claims

1. A perforating blade strip for creating perforation lines transversely to the transport direction of web-shaped or sheet-shaped substrates, with a perforating blade strip length L, which is limited by two outer edges (10), wherein at least one longitudinal edge (2) is formed as perforation edge (3), wherein teeth (4), which are located next to one another and which are separated from one another by means of recesses (5) of a respective recess width (B1, B(x), B2), are formed on the at least one perforation edge (3), and wherein the perforating blade strip (1) is designed essentially symmetrically to a perforating blade strip center (6), which runs approximately in the middle of the perforation edge (3) and perpendicular to the perforation edge (3), **characterized in that** the perforating blade strip (1) comprises an inner area (7) with a width of 2a centrally to the perforating blade strip middle (6), as well as two outer areas (8) adjoining the inner area (7), and wherein each outer area (8) extends up to a boundary area (9), each of which has a width y from each of the outer edges (10) of the perforating blade strip (1), wherein a first recess width B1 is constant in the inner area (7) and a second recess width B2 is constant in the boundary areas (9), and wherein the recess width B(x) increases in the two outer areas (8) with increasing spacing X from the inner area (6) .

2. A perforating blade strip for creating perforation lines transversely to the transport direction of web-shaped or sheet-shaped substrates, with a perforating blade strip length L, which is limited by two outer edges (10), wherein at least one longitudinal edge (2) is formed as perforation edge (3), wherein teeth (4), which are located next to one another and which are separated from one another by means of recesses (5) of a respective recess width (B1, B(x), B2), are formed on the at least one perforation edge (3), and wherein the perforating blade strip (1) is designed essentially symmetrically to a perforating blade strip center (6), which runs approximately in the middle of the perforation edge (3) and perpendicular to the perforation edge (3), **characterized in that** the perforating blade strip (1) comprises an inner area (7) with a width of 2a centrally to the perforating blade strip middle (6), as well as two outer areas (8) adjoining the inner area (7), wherein a first recess width B1 is constant in the inner area (7) and wherein the recess width B(x) increases in the two outer areas (8) with increasing spacing X from the inner area (6).

3. A perforating blade strip for creating perforation lines transversely to the transport direction of web-shaped or sheet-shaped substrates, with a perforating blade strip length L, which is limited by two outer edges (10), wherein at least one longitudinal edge (2) is formed as perforation edge (3), wherein teeth (4), which are located next to one another and which are separated from one another by means of recesses (5) of a respective recess width (B1, B(x), B2), are formed on the at least one perforation edge (3), and wherein the perforating blade strip (1) is designed essentially symmetrically to a perforating blade strip center (6), which runs approximately in the middle of the perforation edge (3) and perpendicular to the perforation edge (3), **characterized in that** the perforating blade strip (1) comprises two outer areas (8) adjoining the perforating blade strip middle (6), and wherein each outer area (8) extends up to a boundary area (9), each of which has a width y from each of the outer edges (10) of the perforating blade strip (1), wherein a second recess width B2 is constant in the boundary areas (9), and wherein the recess width B(x) increases in the two outer areas (8) with increasing spacing X from the perforating blade strip middle (6).

4. A perforating blade strip for creating perforation lines transversely to the transport direction of web-shaped or sheet-shaped substrates, with a perforating blade strip length L, which is limited by two outer edges (10), wherein at least one longitudinal edge (2) is formed as perforation edge (3), wherein teeth (4), which are located next to one another and which are separated from one another by means of recesses (5) of a respective recess width (B1, B(x), B2), are formed on the at least one perforation edge (3), and wherein the perforating blade strip (1) is designed essentially symmetrically to a perforating blade strip center (6), which runs approximately in the middle of the perforation edge (3) and perpendicular to the perforation edge (3), **characterized in that** the perforating blade strip (1) comprises two outer areas (8) adjoining the perforating blade strip middle (6), and wherein the recess width B(x) increases in the two outer areas (8) with increasing spacing X from the perforating blade strip middle (6) .

5. The perforating blade strip according to one of claims 1 to 4, **characterized in that** the recess width B(x) increases linearly in the two outer areas (8) with increasing spacing X.

6. The perforating blade strip according to claim 5, **characterized in that** the recess width B(x) of each recess (5) is increased by a constant width increase Δb in both outer areas (8) with respect to the adjacent first recess (5), which faces the perforation blade strip middle (6).

7. The perforating blade strip according to claim 6, **characterized in that** the width increase Δb is a value, which lies in the range of between 0.02 mm and 0.5 mm, preferably between 0.05 mm and 0.2 mm.

8. The perforating blade strip according to one of claims 1 to 4, **characterized in that** the recess width B(x) increases progressively in the two outer areas (8) with increasing spacing X.

9. The perforating blade strip according to one of claims 1 to 4, **characterized in that** the recess width B(x) increases degressively in the two outer areas (8) with increasing spacing X.

10. The perforating blade strip according to one of claims 1 to 4, **characterized in that** the recess width B(x) increases in steps in the two outer areas (8) with increasing spacing X, wherein a plurality of recesses arranged next to one another each have the same recess width B(x=n).

11. The perforating blade strip according to claim 10, **characterized in that** a number of 2 to 20, preferably a number of 2 to 5 of recesses 5, which are arranged next to one another, have the same recess width B.

12. The perforating blade strip according to one of claims 1 and 2, **characterized in that** the inner area (7) has a width 2xa, which is smaller than 150 mm, preferably lies in a range of between 40 mm and 80 mm.

13. The perforating blade strip according to one of claims 1 and 3, **characterized in that** the boundary area (9) has a width y, which is smaller than 150 mm, preferably lies in a range of between 40 mm and 100 mm.

14. The perforating blade strip according to one of claims 1 to 13, **characterized in that** the teeth (4) have a constant or variable tooth width.

15. A method for producing a perforating blade strip (1) according to claims 1 to 14, wherein the teeth (4) and recesses (5) are produced by means of grinding and/or spark eroding.

## Revendications

1. Baguette à lame de perforation pour la création de lignes perforées transversalement au sens de transport de substrats en forme de bandes ou de feuilles, dotée d'une longueur de baguette à lame de perforation L qui est limitée par deux arêtes extérieures (10), au moins une arête longitudinale (2) étant réalisée sous forme d'une arête de perforation (3), étant constituées, sur l'au moins une arête de perforation (3), des dents juxtaposées (4) qui sont séparées les unes des autres par des évidements (5) d'une largeur d'évidement respective (B1, B(x), B2), et la baguette à lame de perforation (1) étant réalisée sensiblement approximativement symétriquement par rapport à un centre de baguette à lame de perforation (6) s'étendant sensiblement symétriquement par rapport au centre de l'arête de perforation (3) et perpendiculairement à l'arête de perforation (3), **caractérisée en ce que** la baguette à lame de perforation (1) comprend une partie intérieure (7) ayant une largeur de 2a centrée par rapport au centre de la baguette à lame de perforation de perforation (6) et deux parties extérieures (8) adjacentes à la partie intérieure (7), et chaque partie extérieure (8) s'étendant jusqu'à une partie périphérique (9) qui présente chacune des largeurs y de chacune des arêtes extérieures (10) de la baguette à lame de perforation (1), une première largeur d'évidement B1 étant constante dans la partie intérieure (7) et une seconde largeur d'évidement B2 étant constante dans les parties périphériques (9) et la largeur d'évidement B(x) étant croissante dans les deux parties extérieures (8) au fur et à mesure de l'augmentation de l'espacement X par rapport à la partie intérieure (6).

2. Baguette à lame de perforation pour la création de lignes perforées transversalement au sens de transport de substrats en forme de bandes ou de feuilles, dotée d'une longueur de baguette à lame de perforation L qui est limitée par deux arêtes extérieures (10), au moins une arête longitudinale (2) étant réalisée sous forme d'une arête de perforation (3), étant constituées, sur l'au moins une arête de perforation (3), des dents juxtaposées (4) qui sont séparées les unes des autres par des évidements (5) d'une largeur d'évidement respective (B1, B(x), B2), et la baguette à lame de perforation (1) étant réalisée sensiblement symétriquement par rapport à un centre de baguette à lame de perforation (6) s'étendant sensiblement symétriquement par rapport au centre de l'arête de perforation (3) et perpendiculairement à l'arête de perforation (3), **caractérisée en ce que** la baguette à lame de perforation (1) comprend une partie intérieure (7) ayant une largeur de 2a centrée par rapport au centre de la baguette à lame de perforation (6) et deux parties extérieures (8) adjacentes à la partie intérieure (7), une première largeur d'évidement B1 étant constante dans la partie intérieure (7) et la largeur d'évidement B(x) étant croissante dans les deux parties extérieures (8) au fur et à mesure de l'augmentation de l'espacement X par rapport à la partie intérieure (6) .

3. Baguette à lame de perforation pour la création de lignes perforées transversalement au sens de transport de substrats en forme de bandes ou de feuilles, dotée d'une longueur de baguette à lame de perforation L qui est limitée par deux arêtes extérieures (10), au moins une arête longitudinale (2) étant réalisée sous forme d'une arête de perforation (3), étant constituées, sur l'au moins une arête de perforation (3), des dents juxtaposées (4) qui sont séparées les unes des autres par des évidements (5) d'une largeur d'évidement respective (B1, B(x), B2), et la baguette à lame de perforation (1) étant réalisée sensiblement approximativement symétriquement par rapport à un centre de baguette à lame de perforation (6) s'étendant sensiblement symétriquement approximativement par rapport au centre de l'arête de perforation (3) et perpendiculairement à la baguette à lame de perforation de perforation (3), **caractérisée en ce que** la baguette à lame de perforation (1) comprend deux parties extérieures (8) adjacentes au centre de la baguette à lame de perforation (6), chacune des parties extérieures (8) s'étendant jusqu'à une partie périphérique (9) qui présente chacune des largeurs y de chacune des arêtes extérieures (10) de la baguette à lame de perforation (1), une seconde largeur d'évidement B2 étant constante dans les parties périphériques (9) et la largeur d'évidement B(x) étant croissante dans les deux parties extérieures (8) au fur et à mesure de l'augmentation de l'espacement X par rapport au centre de la baguette à lame de perforation (6).

4. Baguette à lame de perforation pour la création de lignes perforées transversalement au sens de transport de substrats en forme de bandes ou de feuilles, dotée d'une longueur de baguette à lame de perforation L qui est limitée par deux arêtes extérieures (10), au moins une arête longitudinale (2) étant réalisée sous forme d'une arête de perforation (3), étant constituées, sur l'au moins une arête de perforation (3), des dents juxtaposées (4) qui sont séparées les unes des autres par des évidements (5) d'une largeur d'évidement respective (B1, B(x), B2), et la baguette à lame de perforation (1) étant réalisée approximativement sensiblement symétriquement par rapport à un centre de la baguette à lame de perforation (6) s'étendant sensiblement symétriquement par rapport au centre de l'arête de perforation (3) et perpendiculairement à l'arête de perforation (3), **caractérisée en ce que** la baguette à lame de perforation (1) comprend deux parties extérieures (8) adjacentes au centre de la baguette à lame de perforation (6), et la largeur d'évidement B(x) étant croissante dans les deux parties extérieures (8) au fur et à mesure de l'augmentation de l'espacement X par rapport au centre de la baguette à lame de perforation (6).

5. Baguette à lame de perforation selon une des revendications 1 à 4, **caractérisée en ce que**, dans les deux parties extérieures (8), la largeur d'évidement B(x) est croissante linéairement au fur et à mesure de l'augmentation de l'espacement X.

6. Baguette à lame de perforation selon la revendication 5, **caractérisée en ce que**, dans les deux parties extérieures (8), la largeur d'évidement B(x) de chacun des évidements (5) est agrandie à raison d'une augmentation de longueur constante Δb par rapport au premier évidement (5) voisin tourné vers le centre de la baguette à lame de perforation (6).

7. Baguette à lame de perforation selon la revendication 6, **caractérisée en ce que** l'augmentation de longueur Δb s'élève à une valeur qui se situe entre 0,02 mm et 0,5 mm, de préférence entre 0,05 mm et 0,2 mm.

8. Baguette à lame de perforation selon une des revendications 1 à 4, **caractérisée en ce que**, dans les deux parties extérieures (8), la largeur d'évidement B(x) est croissante progressivement au fur et à mesure de l'augmentation de l'espacement X.

9. Baguette à lame de perforation selon une des revendications 1 à 4, **caractérisée en ce que**, dans les deux parties extérieures (8), la largeur d'évidement B(x) est croissante dégressivement au fur et à mesure de l'augmentation de l'espacement X.

10. Baguette à lame de perforation selon une des revendications 1 à 4, **caractérisée en ce que**, dans les deux parties extérieures (8), la largeur d'évidement B(x) est croissante graduellement au fur et à mesure de l'augmentation de l'espacement X, respectivement une pluralité d'évidements juxtaposés présentant la même largeur d'évidement B (x=n).

11. Baguette à lame de perforation selon la revendication 10, **caractérisée en ce qu'**un certain nombre de 2 à 20, de préférence un certain nombre de 2 à 5 évidements juxtaposés 5, présentent la même largeur d'évidement B.

12. Baguette à lame de perforation selon une des revendications 1 et 2, **caractérisée en ce que** la partie intérieure (7) présente une largeur 2xa qui est inférieure à 150 mm et se situe de préférence dans une plage de 40 mm à 80 mm.

13. Baguette à lame de perforation selon une des revendications 1 et 3, **caractérisée en ce que** la partie périphérique (9) présente une largeur y qui est inférieure à 150 mm et se situe de préférence dans une plage de 40 mm à 100 mm.

14. Baguette à lame de perforation selon une des revendications 1 à 13, **caractérisée en ce que** les dents (4) présentent une largeur de dent constante ou variable.

15. Procédé de fabrication d'une baguette à lame de perforation (1) selon les revendications 1 à 14, dans lequel les dents (4) et les évidements (5) sont fabriqués par meulage et/ou érosion par étincelle.
